# EUROPÄISCHE PATENTSCHRIFT

(11) **EP 1 630 334 B1**
(45) Veröffentlichungstag und Bekanntmachung des Hinweises auf die Patenterteilung: **09.04.2008**
(21) Anmeldenummer: 05013077.2
(22) Anmeldetag: 17.06.2005
(51) Int. Cl.: E05D 15/06

(54) **Aufhängevorrichtung für Schiebetüren**
Suspension mechanism for sliding doors
Dispositif de suspension pour portes coulissantes

(30) Priorität: 17.08.2004 DE 202004012852 U
(43) Veröffentlichungstag der Anmeldung: 01.03.2006
(73) Patentinhaber: Woelm Gesellschaft mit beschränkter Haftung, 42579 Heiligenhaus (DE)
(72) Erfinder: Gessner, Ulrich, 42579 Heiligenhaus (DE)
(74) Vertreter: Stenger, Watzke & Ring

(56) Entgegenhaltungen:
- EP-A- 1 277 906
- EP-A- 1 323 933
- AT-B- 282 397
- DE-U1- 20 316 490
- GB-A- 976 153

## Beschreibung

Die Erfindung betrifft eine Aufhängevorrichtung für mindestens einen Flügel aufweisende Schiebetüren nach den oberbegrifflichen Merkmalen nach Anspruch 1.

Eine gattungsgemäße Aufhängevorrichtung ist aus der DE 203 16 490 U1 bekannt. Soweit die hier beschriebene Aufhängevorrichtung über eine U-förmig ausgebildete Befestigungsplatte verfügt, hat sowohl bei einer Wandmontage als auch bei einer Deckenmontage eine Ausrichtung der Befestigungsplatte in Längsrichtung der Laufschiene zu erfolgen. Dies ist insofern von Nachteil, als daß insbesondere eine Deckenmontage dadurch erschwert ist, als daß die hierfür zu verwendenden Schrauben nicht ohne weiteres zugänglich sind. Aus diesem Grunde wird mit der DE 203 16 490 U1 auch vorgeschlagen, entsprechende Montageöffnungen in der Laufschiene vorzusehen, was gleichfalls als nachteilig anzusehen ist, und zwar sowohl aus Stabilitätsgründen als auch aus optischen Gründen.

Eine Vorrichtung zur Befestigung von Schienen, zum Beispiel von Laufschienen für Schiebetüren ist des weiteren aus der AT 282 397 B bekannt. Die hier beschriebene Vorrichtung ist sowohl für eine Wand- als auch für eine Deckenbefestigung geeignet. Dabei kommen zur Anordnung der Laufschiene an der Befestigungsvorrichtung Kupplungsbolzen in Form von Schrauben zum Einsatz, die in entsprechende Öffnungen der Laufschiene eingreifen.

Nachteiligerweise ist diese Ausführungsform nicht für eine nachträgliche Demontage und Montage aus einer geschlossenen Wandtasche zu verwenden.

Der Erfindung liegt die **Aufgabe** zugrunde, eine Aufhängevorrichtung für Schiebetüren der eingangs beschriebenen Art derart weiterzubilden, daß die Laufschiene auf einfache Weise und nur durch Verschieben in waagerechter Richtung mit den Befestigungsplatten verbunden wird.

Zur **Lösung** dieser Aufgabe wird eine Aufhängevorrichtung mit den Merkmalen nach Anspruch 1 vorgeschlagen.

Gemäß der Erfindung ist jede Befestigungsplatte durch eine U-förmige Abbiegung mit zwei plattenähnlichen Tragabschnitten für die wahlweise Befestigung des Kupplungsbolzens versehen; die Löcher für die Wandbefestigung sind in der Abbiegung, die Löcher für die Deckenbefestigung in einem der Tragabschnitte ausgebildet. Hierdurch ergibt sich eine Befestigungsplatte, die bei der Wandbefestigung über die Abbiegung und bei der Deckenbefestigung über einen der beiden Tragabschnitte befestigt wird, ohne daß im letzteren Fall Öffnungen für den Zugang zu den Befestigungsschrauben in der Laufschiene vorgesehen sein müssen. Bei der Deckenbefestigung liegt die Befestigungsplatte quer zur Laufschiene. Zu diesem Zweck sind gemäß einem weiteren Merkmal der Erfindung die Löcher im Tragabschnitt mit einem Abstand voneinander angeordnet, der größer als die Breite der Laufschiene ist; die langlochartige Öffnung im Tragabschnitt ist in diesem Fall quer zur Längsrichtung der Befestigungsplatte ausgebildet.

Mit der Erfindung wird weiterhin vorgeschlagen, die Kupplungsbolzen an der Laufschiene anzuordnen und die langlochartigen Öffnungen in den Tragabschnitten der Befestigungsplatten auszubilden.

Hierdurch ist es möglich, die mit den Kupplungsbolzen versehene Laufschiene an den Befestigungsplatten auszurichten und ausschließlich durch Verschieben in waagerechter Richtung eine formschlüssige Kupplung zwischen den Kupplungsbolzen und den langlochartigen Öffnungen in den Befestigungsplatten herzustellen. Da die Befestigungsstellen der Befestigungsplatten gegenüber dem die langlochartige Öffnung enthaltenden Tragabschnitt durch Abbiegungen räumlich beabstandet sind, ist für den die formschlüssige Verbindung bewirkenden Kopfbereich der Kupplungsbolzen ausreichend Platz. Eine Demontage und erneute Montage der Laufschiene an den an der Decke oder der Wand befindlichen Befestigungsplatten ist somit auf einfache Weise möglich.

Um das Aufschieben der Kupplungsbolzen auf die Befestigungsplatten zu erleichtern, wird gemäß einem weiteren Merkmal der Erfindung vorgeschlagen, die langlochartige Öffnung jeder Befestigungsplatte mittels - einer konischen Erweiterung in den Rand des Tragabschnittes übergehen zu lassen. Auf diese Weise sind gewisse Abweichungen beim Ansetzen der Laufschiene möglich.

Um eine Relativbewegung zwischen den Befestigungsplatten und der mit ihren Kupplungsbolzen auf die Befestigungsplatten aufgeschobenen Laufschiene zu verhindern, wird mit der Erfindung weiterhin vorgeschlagen, in dem Tragabschnitt jeder Befestigungsplatte eine Gewindebohrung zum Einbringen einer Sperrschraube vorzusehen. Diese Sperrschraube verhindert die besagte Relativbewegung zwischen den Teilen und kann bereits angebracht werden, bevor die eigentliche Montage der Laufschiene erfolgt. In diesem Fall werden die Befestigungsplatten mit ihrer langlochartigen Öffnung auf die Kupplungsbolzen der Laufschiene aufgeschoben und durch jeweils eine Sperrschraube befestigt, bevor die Befestigungsplatten unter der Decke montiert werden.

Für eine bevorzugte Ausführungsform der Erfindung wird schließlich vorgeschlagen, jeden einen Halsabschnitt geringeren Durchmessers und einen Kopfbereich größeren Durchmessers umfassenden Kupplungsbolzen mit einer Schraube oder Niete an der Laufschiene zu befestigen. Hierdurch ergibt sich eine besonders einfache Ausführungsform.

Auf der Zeichnung ist ein Ausführungsbeispiel der erfindungsgemäßen Aufhängevorrichtung dargestellt, und zwar zeigen:
- Fig. 1: eine Stirnansicht bei einer Deckenbefestigung,
- Fig. 2: einen Schnitt durch Fig. 1 gemäß der Schnittlinie II-II mit einer Draufsicht auf die Laufschiene,
- Fig. 3: eine Draufsicht auf die komplette Befestigungsplatte, ähnlich der Darstellung in Fig. 2,
- Fig. 4: eine Stirnansicht bei einer Wandbefestigung,
- Fig. 5: eine Draufsicht auf die Befestigungsplatte nach einem Schnitt gemäß der Schnittlinie V-V in Fig. 4 und
- Fig. 6: eine Ansicht der zur Wandbefestigung verwendeten Befestigungsplatte entsprechend Fig. 4 und 5 von unten.

Beim Ausführungsbeispiel wird eine Laufschiene 1 verwendet, die einen Steg 1a und zwei Schenkel 1b aufweist. An die Schenkel 1b sind Ansätze 1c angeformt, welche Laufflächen 1d für auf der Zeichnung nicht dargestellte Laufwagen tragen. Mittels dieser Laufwagen, die an der Oberseite des Türflügels einer Schiebetür befestigt sind, kann die Schiebetür entlang der Laufschiene 1 verfahren werden.

Bei dem auf der Zeichnung dargestellten Ausführungsbeispiel werden Befestigungsplatten 2 verwendet, die wahlweise an einer Decke (Fig. 1 bis 3) oder einer Wand (Fig. 4 bis 6) befestigt werden können. Zu diesem Zweck weisen die Befestigungsplatten 2 zwei plattenförmige Tragabschnitte 2b und 2i auf, die durch eine U-förmige Abbiegung 2c voneinander beabstandet sind.

In dem Tragabschnitt 2i sind zwei Löcher 2d für Befestigungsschrauben 3 ausgebildet, mit denen die Befestigungsplatte 2 an einer Decke befestigt werden kann (Fig. 1). Der in diesem Fall der Deckenbefestigung als Befestigungsstelle dienende Tragabschnitt 2i ist über die Abbiegung 2c mit dem parallel beabstandeten Tragabschnitt 2b verbunden, der eine langlochartige Öffnung 2e für einen Kupplungsbolzen 4 aufweist. Die Löcher 2d haben einen Abstand voneinander, der die Breite der Laufschiene 1 übersteigt, so daß sie zu beiden Seiten der Laufschiene 1 liegen und gut zugänglich sind (Fig. 1 und 3). Bei der Deckenbefestigung werden die Befestigungsplatten 2 gemäß den Fign. 1 bis 3 somit quer zur Laufschiene 1 angeordnet.

Die an der Laufschiene 1 befestigten Kupplungsbolzen 4 bestehen aus einem Halsabschnitt 4a geringeren Durchmessers und einem Kopfbereich 4b größeren Durchmessers (Fig. 1), die mit einer Schraube 4c an der Laufschiene 1 befestigt sind. Der Halsabschnitt 4a jedes Kupplungsbolzens 4 greift in eine langlochartige Öffnung 2e ein, die im Tragabschnitt 2b, 2i der Befestigungsplatte 2 ausgebildet ist. Die langlochartige Öffnung 2e im Tragabschnitt 2i geht mittels einer konischen Erweiterung 2f in den Rand des Tragabschnittes 2i über. Der Kopfbereich 4b jedes Kupplungsbolzens 4 liegt auf dem Tragabschnitt 2b, 2i der Befestigungsplatte 2 auf und stellt somit eine formschlüssige Verbindung her.

Zur Befestigung an einer Wand gemäß den Fign. 4 bis 6 ist die Abbiegung 2c mit zwei Löchern 2h versehen, durch die Befestigungsschrauben 3 hindurchtreten. In diesem Fall der Wandbefestigung liegt die Befestigungsplatte 2 mit ihrer Längserstreckung parallel zur Laufschiene 1 (Fig. 5).

Eine Montage und Demontage der Laufschiene 1 erfolgt ausschließlich durch waagerechtes Verschieben derselben, wobei die Kupplungsbolzen 4 in die langlochartigen Öffnungen 2e der Befestigungsplatten 2 eintreten bzw. aus diesen heraustreten.

Um eine unabsichtliche Relativbewegung zwischen den Befestigungsplatten 2 und der Laufschiene 1 zu verhindern, ist eine Sperrschraube 5 vorgesehen, die durch eine Öffnung in der Laufschiene 1 in eine Gewindebohrung 2g der Befestigungsplatte 2 eingeschraubt wird. Beim Ausführungsbeispiel nach den Fign. 1 bis 6 sind zwei Gewindebohrungen 2g angeordnet, die sowohl in dem Tragabschnitt 2b als auch im Tragabschnitt 2i vorgesehen sind, so daß je nach Befestigungsart die Laufschiene 1 durch eine Sperrschraube 5 gesichert werden kann.

### Bezugszeichenliste

- 1: Laufschiene
- 1a: Steg
- 1b: Schenkel
- 1 c: Ansatz
- 1d: Lauffläche
- 2: Befestigungsplatte
- 2b: Tragabschnitt
- 2c: Abbiegung
- 2d: Loch
- 2e: langlochartige Öffnung
- 2f: Erweiterung
- 2g: Gewindebohrung
- 2h: Loch
- 2i: Tragabschnitt
- 3: Befestigungsschraube
- 4: Kupplungsbolzen
- 4a: Halsabschnitt
- 4b: Kopfbereich
- 4c: Schraube
- 5: Sperrschraube

## Patentansprüche

1. Aufhängevorrichtung für mindestens einen Flügel aufweisende Schiebetüren, die durch an ihrer Oberseite angeordnete Laufwagen in einer Laufschiene (1) verfahrbar sind, die mittels mehrerer Befestigungsplatten (2) waagerecht verlaufend unter einer Decke und/oder an einer Wand befestigbar ist, wobei jede Befestigungsplatte (2) durch eine Abbiegung (2c) U-förmig ausgebildet und für die Wandbefestigung Löcher (2h) in der Abbiegung (2c) und für, die Deckenbefestigung Löcher (2d) in einem ersten plattenartigen Tragabschnitt (2i) ausgebildet sind und wobei die Verbindung mit der Laufschiene (1) durch Kupplungsbolzen (4) erfolgt, die mit einem Halsabschnitt (4a) geringeren Durchmessers in eine langlochartige Öffnung (2e) eingreifen und mit einem Kopfbereich (4b) größeren Durchmessers eine formschlüssige Verbindung herstellen,
**dadurch gekennzeichnet,**
**daß** die Befestigungsplatte (2) einen zweiten plattenartigen Tragabschnitt (2b) aufweist, wobei sowohl der erste Tragabschnitt (2i) als auch der zweite Tragabschnitt (2b) jeweils mit einer langlochartigen Öffnung (2e) für die wahlweise Verbindung entweder des ersten Tragabschnittes (2i) oder des zweiten Tragabschnittes (2b) mit der Laufschiene (1) mittels eines Kupplungsbolzens (4) versehen sind.

2. Aufhängevorrichtung nach Anspruch 1, **dadurch gekennzeichnet, daß** die Löcher (2d) im ersten Tragabschnitt (2i) mit einem Abstand voneinander angeordnet sind, der größer als die Breite der Laufschiene (1) ist, und daß die zweite langlochartige Öffnung (2e) im zweiten Tragabschnitt (2b) quer zur Längsrichtung der Befestigungsplatte (2) ausgebildet ist.

3. Aufhängevorrichtung nach Anspruch 1 oder 2, **dadurch gekennzeichnet, daß** die im ersten Tragabschnitt (2i) ausgebildete langlochartige Öffnung (2e) mittels einer konischen Erweiterung (2f) in den Rand des ersten Tragabschnittes (2i) übergeht.

4. Aufhängevorrichtung nach mindestens einem der Ansprüche 1 bis 3, **dadurch gekennzeichnet, daß** in den Tragabschnitten (2b, 2i) jeder Befestigungsplatte (2) jeweils eine Gewindebohrung (2g) zum Einbringen einer Sperrschraube (5) vorgesehen ist.

5. Aufhängevorrichtung nach mindestens einem der Ansprüche 1 bis 4, **dadurch gekennzeichnet, daß** jeder einen Halsabschnitt (4a) geringeren Durchmessers und einen Kopfbereich (4b) größeren Durchmessers umfassende Kupplungsbolzen (4) mit einer Schraube (4c) oder Niete an der Laufschiene (1) befestigt ist.

## Claims

1. A suspension mechanism for sliding doors having at least one leaf, which are movable by carriages arranged at their upper surface in a guide track (1), which may be fastened extending horizontally beneath a ceiling and/or to a wall by means of a number of fastening plates (2), wherein each fastening plate (2) is of U-shaped construction by virtue of a bent portion (2c) and holes (2h) are formed in the bent portion (2c) for wall fastening and holes (2d) are formed in a first plate-like support section (2i) for ceiling fastening and wherein the connection to the guide track (1) is effected by coupling pegs (4), which engage with a throat section (4a) of smaller diameter into an elongate hole-like opening (2e) and produce a positive connection with a head region (4b) of larger diameter, **characterised in that** the fastening plate (2) has a second plate-like support section (2b), whereby both the first support section (2i) and also the second support section (2b) are each provided with an elongate hole-like opening (2e) for the selective connection of either the first support section (2i) or the second support section (2b) to the guide track (1) by means of a coupling peg (4).

2. A suspension mechanism as claimed in Claim 1, **characterised in that** the holes (2d) in the first support section (2i) are arranged with a spacing from one another, which is larger than the breadth of the guide track (1) and that the second elongate hole-like opening (2e) is formed in the second support section (2b) transversely to the longitudinal direction of the fastening plate (2).

3. A suspension mechanism as claimed in Claim 1 or 2, **characterised in that** the elongate hole-like opening (2e) formed in the first support section (2i) merges into the edge of the first support section (2i) by means of a conical broadening portion (2f).

4. A suspension mechanism as claimed in one of Claims 1 to 3, **characterised in that** provided in the support section (2b, 2i) of each fastening plate (2) there is a respective threaded bore (2g) for the insertion of a lock screw (5).

5. A suspension mechanism as claimed in at least one of Claims 1 to 4, **characterised in that** each coupling peg (4) including a throat section (4a) of smaller diameter and a head region (4b) of larger diameter is fastened to the guide track (1) with a screw (4c) or rivet.

## Revendications

1. Dispositif de suspension pour portes coulissantes possédant au moins un vantail, qui peuvent être déplacées à l'aide de chariots disposés sur leur face supérieure dans un rail de glissement (1) pouvant être fixé horizontalement au moyen de plusieurs plaques de fixation (2) sous un plafond et/ou sur un mur, dans lequel chaque plaque de fixation (2) est conformée en forme de U par un rabat (2c) et des trous (2h) sont formés dans le rabat (2c) pour la fixation au mur et des trous (2d) dans une partie portante en forme de plaque (2i) pour la fixation au plafond, et dans lequel l'assemblage avec le rail de glissement (1) est réalisé avec des boulons de couplage (4) qui se mettent en prise par une partie de collet (4a) de faible diamètre dans une ouverture en forme de trou oblong (2e) et établissent un assemblage en correspondance de forme avec une partie de tête (4b) de plus grand diamètre,
**caractérisé en ce que**
la plaque de fixation (2) présente une deuxième partie portante en forme de plaque (2b), la première partie portante (2i) et la deuxième partie portante (2b) étant chacune munies d'une ouverture en forme de trou oblong (2e) pour l'assemblage soit de la première partie portante (2i), soit de la deuxième partie portante (2b) avec le rail de glissement (1) au moyen d'un boulon de couplage (4).

2. Dispositif de suspension selon la revendication 1, **caractérisé en ce que** les trous (2d) dans la première partie portante (2i) sont disposés avec un espacement entre eux supérieur à la largeur du rail de glissement (1), et **en ce que** la deuxième ouverture en forme de trou oblong (2e) est formée dans la deuxième partie portante (2b) perpendiculairement à l'axe longitudinal de la plaque de fixation (2).

3. Dispositif de suspension selon la revendication 1 ou 2, **caractérisé en ce que** l'ouverture en forme de trou oblong (2e) formée dans la première partie portante (2i) se prolonge au moyen d'un élargissement conique (2f) dans le bord de la première partie portante (2i).

4. Dispositif de suspension selon l'une au moins des revendications 1 à 3, **caractérisé en ce qu'**un trou fileté (2g) est formé dans les parties portantes (2b, 2i) de chaque plaque de fixation (2) pour l'insertion d'une vis de blocage (5).

5. Dispositif de suspension selon l'une au moins des revendications 1 à 4, **caractérisé en ce que** chaque boulon de couplage (4) possédant une partie de collet (4a) de plus petit diamètre et une partie de tête (4b) de plus grand diamètre est fixé par une vis (4c) ou un rivet sur le rail de glissement (1).
